# EUROPÄISCHE PATENTSCHRIFT

(11) **EP 0 161 525 B1**
(45) Veröffentlichungstag und Bekanntmachung des Hinweises auf die Patenterteilung: **13.07.1988**
(21) Anmeldenummer: 85104707.6
(22) Anmeldetag: 18.04.1985
(51) Int. Cl.: B26F 1/38

(54) **Vorrichtung zum Stanzen von flächenförmigen Gebilden, insbesondere Papier, Karton o.dgl.**
Device for punching plane products, particularly paper, carton or the like
Dispositif pour découper des figures de forme plane, notamment du papier, du carton ou similaire

(30) Priorität: 18.04.1984 DE 3414783
(43) Veröffentlichungstag der Anmeldung: 21.11.1985
(73) Patentinhaber: Gämmerler, Hagen, 82057 Icking (DE)
(72) Erfinder: Gämmerler, Hagen, 82057 Icking (DE)
(74) Vertreter: Staeger, Sigurd

(56) Entgegenhaltungen:
- GB-A- 752 548

## Beschreibung

Die Erfindung bezieht sich auf eine Vorrichtung zum Stanzen von flächenförmigen Gebilden, insbesondere Papier, Karton o.dgl., mit einem aus zwei Hauptteilen bestehenden Stanzwerkzeug, einem Elektromotor, einem Antriebsmechanismus und einem Getriebe.

Stanzvorrichtungen zum Beispiel für Papier, mit denen auch in mehreren Lagen gestanzt werden kann, sind in verschiedenen Ausführungsformen bekannt; derartige Stanzvorrichtungen sind ortsfest und weisen, sei es an ihrem Ober- oder an ihrem Unterteil, jeweils den Antriebsmechanismus, das Getriebe und beispielsweise einen Elektromotor auf. Diese ortsfesten Stanzvorrichtungen können nur in horizontaler oder vertikaler Stellung eingebaut werden. Bei einem Unbrauchbarwerden eines Teils dieser Stanzvorrichtungen ist die ganze Vorrichtung auszuwechseln; auch können einzelne Teile dieser Stanzvorrichtung nicht in beliebiger Lage, sei es z. B. als Untergestell oder Obergestell, eingesetzt werden.

Es ist zwar aus der DE-OS 21 09 551 eine Vorrichtung zum Schneiden von Flachmaterial bekannt, bei der Motor, ein Teil des Stanzwerkzeuges und ein Teil eines Verschiebemechanismus am Oberteil der Vorrichtung zusammengefaßt sind, jedoch ist integrierender Bestandteil dieses Oberteils ein Zahnstangenantrieb, der mit an gegenüberliegenden Seiten eines Tisches vorgesehenen Zahnstangen kämmt, an bzw. auf dem ein Schlitten in einer Richtung läuft; demzufolge kann der dargestellte Oberteil der Vorrichtung keineswegs beliebig eingesetzt werden, sondern nur dort Verwendung finden, wo ein entsprechender Zahnstangenmechanismus am Stanzbett vorgesehen ist.

Der Erfindung liegt die Aufgabe zugrunde, eine Vorrichtung zum Stanzen von flächenförmigen Gebilden der eingangs erwähnten Art zu schaffen, die vielseitig einsetzbar ist.

Die Aufgabe wird bei einer gattungsgemäßen Vorrichtung durch die Merkmale im Kennzeichen des Anspruchs 1 gelöst.

Diese Baueinheit kann - sofern nur der zweite Teil der Stanzvorrichtung entsprechend eingebaut oder vorgesehen ist, als Oberteil oder als Unterteil eingesetzt werden; auch ein Stanzen in horizontaler Richtung ist unter Verwendung dieser Baueinheit ohne weiteres möglich.

Nach einer bevorzugten Ausführungsform der Erfindung ist die Baueinheit in oder an einem Rahmen angebracht; der Rahmen kann mit seinem Boden mit Durchbrüchen für das Übertragungsgestänge des Antriebsmechanismus versehen sein. Die Baueinheit hat bei einer entsprechenden Ausbildung eine relativ geringe Höhe und kann unter einfachen Montagebedingungen ohne weiteres beliebig eingesetzt werden, sofern natürlich ein entsprechender zweiter Teil des Stanzwerkzeuges vorgesehen ist. So kann diese Baueinheit auch in laufende Transportsysteme des Stanzgutes eingesetzt werden, beispielsweise in ein Transportsystem von in Schuppen angeliefertem Papier, entsprechendem Karton oder auch Kunststoff-Folien. Die Einbau in ein derartiges System bedingt nur einen relativ geringen zusätzlichen Montageaufwand.

Vorzugsweise weist der Antriebsmechanismus mindestens ein Kniehebelgestänge auf. Hierdurch wird die Übertragung der Kraft vom Elektromotor wesentlich vereinfacht und eine besonders gedrängte Bauweise erreicht.

Wenn z.B. ein rechteckiges oder annähernd rechteckiges Stanzwerkzeug z. B. zum Rundumabschneiden von Blätterstößen oder in Schuppen angeliefertem Papier vorgesehen ist, ist zweckmäßigerweise der bewegliche Teil des Stanzwerkzeuges an seinen vier Enden mit in den Durchbrüchen des Bodens geführten Stangen gehalten.

Um die Stanzgeschwindigkeit zu erhöhen, kann es zweckmäßig sein, den Antriebsmechanismus mit einem unterschiedlichen Übersetzungsverhältnis zu betreiben. Hierfür wird erfindungsgemäß vorgeschlagen, daß das Getriebe zwei Zahnräder mit elliptischem oder korbbogenförmigem Querschnitt und jeweils exzentrischer Lagerung oder ein Zahnrad mit rundem und ein Zahnrad mit einem unrunden Querschnitt und exzentrischer Lagerung und der Antriebsmechanismus zwei in Platten drehbare Nokken ohne Scheiben mit exzentrischer Lagerung aufweisen.

Der Elektromotor weist zweckmäßigerweise einen Verstellmechanismus für die Geschwindigkeit und eine Bremse auf. Hierdurch ist es möglich, die Geschwindigkeit des Stanzvorganges zu steuern. Wenn jedoch das weiter oben angetriebene Getriebe Verwendung findet, wird das Übersetzungsverhältnis periodisch geändert, wobei die Relation zwischen den unterschiedlichen Geschwindigkeiten in einem gleichen Verhältnis bleibt.

Der Elektromotor kann einen Anschluß für eine Transportvorrichtung für das Stanzgut aufweisen, so daß der Transport und der Stanzvorgang synchron verlaufen.

Mit der gedrängten Bauweise der erfindungsgemäßen Baueinheit und den relativ geringen Trägheitsmassen ist es möglich, die Geschwindigkeit des Stanzvorganges über die bekannten üblichen Geschwindigkeiten von z.B. 240 Umdrehungen je Minute zu steigern, wobei der Elektromotor mindestens eine Umdrehungszahl von 300 U/min. aufweist.

Insbesondere bei dem weiter oben angegebenen Beispiel einer rechteckigen oder annähernd rechteckigen Ausbildung des Stanzwerkzeuges sind vorzugsweise die Stangen jeweils paarweise an je einer Welle angelenkt, welche im Rahmen gelagert sind.

Die Wellen können in Ruhestellung und die gelenkige Lagerung der Stangen auf der gleichen Höhe angeordnet sein. Praktisch bedeutet das, daß diese beiden Lagerungen in der Ebene des Rahmens liegen.

Auf der Zeichnung ist eine beispielsweise Ausführungsform der Erfindung in schematischer Weise dargestellt; sie wird nachfolgend näher beschrieben; es zeigt:
Fig. 1 eine Draufsicht auf das Ausführungsbeispiel;
Fig. 2 einen Schnitt gemäß Linie 11-11 in Fig. 1 und
Fig. 3 ein Detail des Getriebes in stark schematisierter Darstellungsweise.

Ein annähernd qudratisch ausgebildeter Rahmen 1 mit einer Bauhöhe von etwa 15 bis 20 cm enthält einen Boden 2 und weist den Antriebsmechanismus 3 auf. Dieser Antriebsmechanismus weist zwei parallele Wellen 4,5 auf, die jeweils in parallel zu einer Seite des Rahmens 1 verlaufenden Platten 6,7 gelagert sind. Zwischen der Platte 7 und der Rahmenseite 8 ist ein Getriebekasten 9 vorgesehen.

Der Boden 2 ist mit Durchbrüchen jeweils für vier Stangen 10, 11, 12 und 13 versehen, die im Boden geführt sind und die einen Teil eines Stanzwerkzeuges 14 tragen. Mit gestrichelten Linien 15 ist ein in diesem Fall horizontal unterhalb dem Teil 14 vorbeigeführtes Transportband angedeutet, welches in Pfeilrichtung 16 intermittierend vorgeschoben wird. Unterhalb des Transportbandes 15 ist der zweite nicht dargestellte Teil des Stanzwerkzeuges angebracht. Der Unterteil mit diesem Teil des Stanzwerkzeuges ist nicht Gegenstand der Erfindung.

Wie bereits weiter oben bemerkt, kann die als Bauenheit im Rahmen 1 zusammengefaßte Vorrichtung nicht nur-wie oben beschrieben - als Oberteil einer Stanzvorrichtung Verwendung finden, sondern auch als Unterteil und sogar in vertikaler Anordnung zum Horizontalstanzen.

Ein seitlich oder oberhalb des Rahmens 1 angeordneter Elektromotor 20 ist über ein Transportband 21 mit einem Zahnrad 22 verbunden. Das Transportband 21 kann aus Kunststoff mit einer Innenverzahnung bestehen. Am Elektromotor 20 kann noch eine weitere Antriebsmöglichkeit vorgesehen werden, die sich auf den Vorschub des Stanzgutes bezieht; diese erweist sich insbesondere dann als zweckmäßig, wenn auf eine besonders große Genauigkeit bei der Synchronisation von Stanzen und Transport Wert gelegt wird und ein besonders schnelles Stanzen erfolgen soll.

Der Elektromotor 20 hat eine Mindestumdrehungszahl von 300 U/min., ist mit einer Steuermöglichkeit für die Geschwindigkeit versehen und kann eine Bremse aufweisen.

Durch das Zahnrad 22 wird ein ellipsenförmiges Rädergetriebe 30 angetrieben, weiches in stark schematisierter Darstellung in Fig. 3 gezeigt ist. Die beiden Zahnräder 31 und 32 mit elliptischem Querschnitt sind jeweils um Achsen 34 und 35 drehbar gelagert und drehen sich in Pfeilrichtung 36 bzw. 37. Die exzentrische Lagerung des elliptischen Räderpaares ermöglicht eine unterschiedliche Geschwindigkeit des Antriebsmechanismus 3 beim Stanzen, wodurch die Stanzzeit insgesamt verkürzt wird, so daß mit der Baueinheit bis zu 300 und mehr Stanzvorgänge je Minute erreicht werden können.

Zur Verringerung der Trägheitsmassen beim Antriebsmechanismus 3 ist an die Achse 35 eine exzentrische Nockenübertragung angeschlossen, die aus zwei Scheiben 40 und 41 besteht, welche jeweils exzentrisch gelagerte Nocken (nicht dargestellt) aufweisen, die entsprechend dem Antrieb mit unterschiedlichem Übersetzungsverhältnis eine Auf- und Abbewegung des Stanzwerkzeuges in Pfeilrichtung 50, 51 bewirken, wobei die Scheiben 40 und 41 eine Übertragung der Drehbewegung in eine Auf-und Abbewegung der Stangen 10 bis 13 bewirken. Diese Auf- und Abbewegung wird durch die jeweilige Drehung um die Wellen 4 und 5 erreicht, wobei, wie bereits bemerkt, die Auf- und Abbewegung mit periodisch sich ändernden Geschwindigkeiten erfolgt.

Die Stangen 10 bis 13 sind durch Gelenke 60 und 61 bzw. 62 und 63 mit den Plattenpaaren, z. B. 65, verbunden und machen die Kniehebelbewegungen mit.

Statt dem Ellipsenrädergetriebe 30 können beispielsweise zwei Zahnräder mit korbbogenförmigem Querschnitt oder ein Zahnrad mit einem runden und ein Zahnrad mit einem unrunden Querschnitt und exzentrischer Lagerung Verwendung finden.

## Patentansprüche

1. Vorrichtung zum Stanzen von flächenförmigen Gebilden, insbesondere Papier, Karton o.dgl. mit einem aus zwei Hauptteilen bestehenden Stanzwerkzeug (14), einem Elektromotor (20), einem Antriebsmechanismus (3) und einem Getriebe (30), dadurch gekennzeichnet, daß der die Auf- und Abbewegung des Stanzwerkzeuges (14) bewirkende Elektromotor (20) mit seinem Getriebe (30), der diese Bewegungen übertragende Antriebsmechanismus (3) und alle beweglichen Teile des Stanzwerkzeuges (14) in einer selbständig funktionsfähigen Baueinheit zusammengefaßt sind, welche mit einem beliebig ausgebildeten Stanzbett zusammensetzbar ist.

2. Vorrichtung nach Anspruch 1, dadurch gekennzeichnet, daß die Baueinheit in oder an einem Rahmen (1) angebracht ist.

3. Vorrichtung nach Anspruch 1 oder 2, dadurch gekennzeichnet, daß der Rahmen (1) mit seinem Boden (2) mit Durchbrüchen für das Übertragungsgestänge (10 bis 13) des Antriebsmechanismus (3) versehen ist.

4. Vorrichtung nach einem der Ansprüche 1 bis 3, dadurch gekennzeichnet, daß der Antriebsmechanismus (3) mindestens ein Kniehebelgestänge (60 bis 63) aufweist.

5. Vorrichtung nach einem der Ansprüche 1 bis 4, mit einem annähernd rechteckigen Stanzwerkzeug, dadurch gekennzeichnet, daß der bewegliche Teil des Stanzwerkzeuges (14) an seinen vier Enden mit in den Durchbrüchen des Bodens (2) geführten Stangen (10 bis 13) gehalten ist.

6. Vorrichtung nach einem der Ansprüche 1 bis 5, dadurch gekennzeichnet, daß das Getriebe (30) zwei Zahnräder (31, 32) mit elliptischem oder korbbogenförmigem Querschnitt und jeweils exzentrischer Lagerung und der Antriebsmechanismus (3) zwei in Platten (6, 7) drehbare Nocken oder Scheiben (40, 41) mit exzentrischer Lagerung aufweisen.

7. Vorrichtung nach einem der Ansprüche 1 bis 5, dadurch gekennzeichnet, daß das Getriebe (30) ein Zahnrad mit rundem und ein Zahnrad mit unrundem Querschnitt und exzentrischer Lagerung und der Antriebsmechanismus (3) zwei in Platten (6, 7) drehbare Nocken oder Scheiben (40, 41) mit exzentrischer Lagerung aufweisen.

8. Vorrichtung nach einem der Ansprüche 1 bis 7, dadurch gekennzeichnet, daß der Elektromotor (20) einen Verstellmechanismus für die Geschwindigkeit und eine Bremse aufweist.

9. Vorrichtung nach Anspruch 8, dadurch gekennzeichnet, daß der Elektromotor (20) einen Anschluß für eine Transportvorrichtung für das Stanzgut aufweist.

10. Vorrichtung nach einem der Ansprüche 6 bis 9, dadurch gekennzeichnet, daß der Elektromotor (20) mindestens eine Umdrehungszahl von 300 U/min. aufweist.

11. Vorrichtung nach einem der Ansprüche 5 bis 10, dadurch gekennzeichnet, daß die Stangen (10 bis 13) jeweils paarweise an je einer Welle (4,5) angelenkt sind, welche im Rahmen (1) gelagert sind.

12. Vorrichtung nach Anspruch 11, dadurch gekennzeichnet, daß die Wellen (4,5) in Ruhestellung und die gelenkige Lagerung (60 bis 63) der Stangen (10 bis 13) auf gleicher Höhe angeordnet sind.

## Claims

1. A device for punching sheet-like material, in particular paper, cardboard or the like, with a punch tool (14) consisting of two main parts, an electric motor (20), a drive mechanism (3) and a gear unit (30), characterised in that there is formed in a structural unit the electric motor (20) which produces the upward and downward movement of the punch tool (14), with its gear unit (30), the drive mechanism (3) transmitting these movements, and all movable parts of the punch tool (14), whereby the unit can function independently, and be combined with a punch bed of any desired formation.

2. A device according to Claim 1, characterised in that the structural unit is arranged in or on a frame (1).

3. A device according to Claim 1 or 2, characterised in that the frame (1) with its base (2) is provided with holes for the transmission rods (10 to 13) of the drive mechanism (3).

4. A device according to one of Claims 1 to 3, characterised in that the drive mechanism (3) has at least one toggle linkage (60 to 63).

5. A device according to one of Claims 1 to 4, with an approximately rectangular punch tool, characterised in that the movable part of the punch tool (14) is held at its four ends with rods (10 to 13) inserted in the holes in the base (2).

6. A device according to one of Claims 1 to 5, characterised in that the gear unit (30) has two cogwheels (31, 32) with elliptical or compound- curve cross-section which are each eccentrically mounted and the drive mechanism (3) has two cams or discs (40, 41) which are rotatable in plates (6, 7) and eccentrically mounted.

7. A device according to one of Claims 1 to 5, characterised in that the gear unit (30) has one cogwheel with round cross-section and one cogwheel with non-round cross-section and is mounted eccentrically and the drive mechanism (3) has two cams or discs (40, 41) rotatable in plates (6, 7) and mounted eccentrically.

8. A device according to one of Claims 1 to 7, characterised in that the electric motor (20) has a shift mechanism for speed and a brake.

9. A device according to Claim 8, characterised in that the electric motor (20) has an attachment means for a transport device for the material to be punched.

10. A device according to one of Claims 6 to 9, characterised in that the electric motor (20) rotates at at least 300 rpm.

11. A device according to one of Claims 5 to 10, characterised in that pairs of the rods (10 to 13) are pivoted each to a shaft (4, 5) which are mounted in the frame (1).

12. A device according to Claim 11, characterised in that the shafts (4, 5) in the rest position and the pivoted mounting (60 to 63) of the rods (10 to 13) are arranged at the same height.

## Revendications

1. Dispositif pour découper des structures plani- formes, notamment du papier, du carton ou analogue, comportant un outil de découpage (14) formé de deux éléments principaux, un moteur électrique (20), un mécanisme d'entraînement (3) et une transmission (30), caractérisé en ce que le moteur électrique (20) muni de sa transmission (30), qui réalise le déplacement vertical alternatif de l'outil de découpage (14), le mécanisme d'entraînement (3) transmettant ces déplacements, et toutes les parties mobiles de l'outil de découpage (14) sont rassemblés dans une unité de construction apte à fonctionner de façon autonome et qui peut être réunie à une table de découpage possédant n'importe quelle forme.

2. Dispositif selon la revendication 1, caractérisé en ce que l'unité de construction est montée dans ou sur un cadre (1).

3. Dispositif selon la revendication 1 ou 2, caractérisé en ce que le cadre (1) comporte un fond (2) muni de perçages pour la tringlerie de transmission (10 à 13) du mécanisme d'entraînement (3).

4. Dispositif selon l'une des revendications 1 à 3, caractérisé en ce que le mécanisme d'entraînement (3) comporte au moins une tringlerie à genouillère (60 à 63).

5. Dispositif selon l'une des revendications 1 à 4, comportant un outil de découpage approximativement rectangulaire, caractérisé en ce que la partie mobile de l'outil de découpage (14) est maintenue, au niveau de ses quatre extrémités, par des barres (10 à 13) passant dans les perçages du fond (2).

6. Dispositif selon l'une des revendications 1 à 5, caractérisé en ce que la transmission (30) comporte deux roues dentées (31,32), qui possèdent une section transversale elliptique ou en forme d'anse de panier et sont supportées respectivement de façon excentrée, et que le mécanisme d'entraînement (3) comporte deux cames ou disques (40, 41), qui peuvent tourner dans des plaques (6, 7) et sont supportés de façon excentrée.

7. Dispositif selon l'une des revendications 1 à 5, caractérisé en ce que la transmission (30) comporte un pignon possédant une section transversale circulaire et un pignon possédant une section transversale non circulaire, ce pignon étant soutenu de façon excentrée, et le mécanisme d'entraînement (3) comporte deux cames ou disques (40, 41) pouvant tourner dans des plaques et supportés de façon excentrée.

8. Dispositif selon l'un^ des revendications 1 à 7, caractérisé en ce que le moteur électrique (20) comporte un mécanisme de réglage de la vitesse et un frein.

9. Dispositif selon la revendication 8, caractérisé en ce que le moteur électrique (20) comporte un raccordement pour un dispositif de transport du produit découpé.

10. Dispositif selon l'une des revendications 6 à 9, caractérisé en ce que le moteur électrique (20) possède au moins une vitesse de rotation de 300 tr/mn.

11. Dispositif selon l'une des revendications 5 à 10, caractérisé en ce que les barres (10 à 13) sont articulées respectivement par couples à des arbres respectifs (4, 5) qui sont tourillonnés dans le cadre (1).

12. Dispositif selon la revendication 11, caractérisé en ce que les arbres (4, 5) en position de repos et le système de support articulé (60 à 63) des barres (10 à 13) sont disposés à la même hauteur.
